# FASCICULE DE BREVET EUROPEEN

(11) **EP 4 073 459 B1**
(45) Date de publication et mention de la délivrance du brevet: **08.11.2023**
(21) Numéro de dépôt: 20820217.6
(22) Date de dépôt: 10.12.2020
(51) Int. Cl.: F41G 11/00

(54) **RAIL DE MONTAGE POUR ARME A FEU**
MONTAGESCHIENE FÜR FEUERWAFFE
MOUNTING RAIL FOR A FIREARM

(30) Priorité: 11.12.2019 EP 19215191
(43) Date de publication de la demande: 19.10.2022
(73) Titulaire: FN Herstal SA, 4040 Herstal (BE)
(72) Inventeur: LIBOTTE, Hugues, 4845 Jalhay (BE)
(74) Mandataire: AWA Benelux
(86) Numéro de dépôt international: PCT/EP2020/085581
(87) Numéro de publication internationale: WO 2021/116310

(56) Documents cités:
- WO-A2-2011/079233
- US-A1- 2011 010 979

## Description

### Domaine technique

L'invention a trait au domaine des armes à feu et plus particulièrement à un rail de montage ainsi qu'une arme à feu équipée de ce rail.

### Technique antérieure

Le document de brevet publié US 8,091,265 B2 divulgue une arme à feu avec un rail dit « picatinny rail ». Ce rail permet de brancher un ou des accessoires. Ce rail comprend aussi une carte de circuits imprimés assurant des contacts électriques pour le(s) accessoire(s) nécessitant une alimentation électrique. Dans ce document, la carte de circuits imprimés est logée dans une gorge formée entres deux rangées de crans de fixation. Les contacts électriques sont disposés sur une face libre de la carte de circuits imprimés entre les deux rangées. Cependant, cette solution présente le désavantage que la carte circuits imprimés est exposée à l'extérieur. De surcroît, la carte de circuits imprimés est constituée de matériaux moins résistants comme de la résine et des métaux conducteurs ductiles. La carte de circuits imprimés peut donc être facilement endommagée suite à un ou des chocs. En conséquence, elle doit être régulièrement renouvelée pour respecter le cahier de charge d'utilisation. Mais, de façon plus critique, une défaillance de cette carte de circuits imprimés peut s'avérer particulièrement problématique au cours d'une intervention.

Enfin, la réduction de section des crans de fixation pose aussi des problèmes de stabilité et résistance mécanique du rail et réduit les surfaces d'appui des accessoires qui y sont fixés.

Des rails de montage (picatinny) pour une arme à feu ont déjà été proposés pour répondre à ce problème :
US2011/0010979 divulgue un « picatinny rail » dans lequel sont ménagés dans la surface plane supérieure des évidements pour permettre le passage de connections électriques, chaque évidement étant positionné entre deux flancs en vis-à-vis appartenant respectivement à deux crans directement adjacents audit évidement ou dans une portion centrale de la surface plane formant le sommet d'un cran. Cependant, ces deux alternatives de design présentent le défaut d'avoir des évidements dont les dimensions ne sont pas compatibles avec des interfaces électriques plus grandes. De surcroît, le rail est en deux pièces limitant sa résistance.
WO2011/079233 divulgue un « picatinny rail » comprenant des orifices ménagés dans la surface plane supérieure dudit rail, chaque orifice étant positionné entre deux flancs en vis-à-vis de dents adjacentes. Cette solution présente les mêmes défauts que ceux du document précédent.

### Exposé de l'invention

L'invention a pour objectif de pallier au moins un des inconvénients de l'état de la technique susmentionné. Plus particulièrement, l'invention a pour objectif de mieux protéger la carte de circuits imprimés et/ou d'améliorer la tenue mécanique du rail obtenu.

L'invention a pour objet un rail de montage pour une arme à feu, ledit rail comprenant au moins un cran disposé sur une face plane supérieure dudit rail, l'au moins un cran servant de moyen de fixation pour au moins un accessoire, le rail comprenant un logement s'étendant longitudinalement, ledit logement servant à recevoir une carte de circuits imprimés permettant une liaison électrique avec l'au moins un accessoire, caractérisé en ce que le logement est en partie défini par au moins un évidement, le ou chaque évidement est ménagé entre et débouche sur deux flancs opposés du ou chaque cran correspondant et un sommet du ou de chaque cran correspondant s'étend transversalement de part et d'autre d'un plan médian dudit rail, au-dessus dudit évidement, et en ce que le ou chaque évidement présente un plafond disposé en dessous du sommet du ou de chaque cran correspondant.

Selon un mode avantageux de l'invention, le rail de montage comprend une ou plusieurs des caractéristiques techniques suivantes, selon toute combinaison adéquate possible :
- le ou chaque évidement est formé dans le pied du cran correspondant ;
- le plafond du ou de chaque évidement est disposé à une hauteur comprise entre 10% et 60% de la hauteur du ou chaque cran correspondant par rapport à une ligne de pied dudit cran ;
- le ou chaque évidement présente une longueur supérieure ou égale à l'épaisseur du ou de chaque cran correspondant au niveau ou en dessous de la ligne de pied dudit cran ;
- la longueur du ou de chaque évidement est comprise entre 100% et 120% de l'épaisseur du cran correspondant ;
- le ou chaque évidement s'étend d'une face inférieure dudit rail au plafond du ou de chaque cran correspondant ;
- le ou chaque évidement présente une section rectangulaire dans un plan parallèle à la face plane supérieure et/ou à la face inférieure dudit rail ;
- le ou chaque évidement s'étend selon un axe perpendiculaire à la face plane supérieure et/ou à la face inférieure dudit rail ;
- le centre du ou de chaque évidement coïncide avec le centre du ou de chaque cran correspondant, selon l'axe perpendiculaire à la face plane supérieure et/ou à la face inférieure dudit rail ;
- le logement présente une section rectangulaire ;
- la largeur du logement est inférieure à 80% ou 60% de la largeur dudit rail ;
- l'au moins un cran comprend une série de crans distribuées à intervalle régulier sur la face plane supérieure dudit rail selon la direction longitudinale ;
- le rail comprend au moins un orifice de fixation formé à une extrémité ou dans une région intermédiaire dudit rail ;
- l'au moins un orifice de fixation est ménagé au niveau d'un cran supplémentaire, ledit cran étant évidé dans sa partie centrale ;
- le logement est en outre défini par au moins une zone de la face plane supérieure, l'au moins une zone étant une surface plane adjacente au cran correspondant ;
- le rail de montage est conforme à la norme MIL-STD-1913 (Picatinny).

L'invention concerne aussi une arme à feu comprenant un rail de montage et une carte de circuits imprimés insérée dans le logement dudit rail, caractérisé en ce que ledit rail est un rail de montage selon l'invention.

La présente divulgation a également pour objet un procédé de fabrication d'un rail de montage pour arme à feu. Le procédé comprend une étape de fourniture d'un rail, une étape d'usinage pour former des crans espacés régulièrement sur une surface plane supérieure et une étape d'usinage de la face inférieure caractérisé en ce que de la matière est évidée de façon à former au moins un évidement s'étendant verticalement de la face inférieure du rail à un plafond ménagé dans un des crans, l'évidement présentant une longueur supérieure à l'épaisseur du cran correspondant au niveau de sa ligne de pied. Alternativement, l'étape d'usinage de la face inférieure peut être effectuée avant celle prévue pour la face supérieure.

De manière générale, les modes avantageux de chaque objet de l'invention sont également applicables aux autres objets de l'invention dans la mesure du possible, chaque objet de l'invention est combinable aux autres objets. Les objets de l'invention sont également combinables aux modes de réalisation de la description, qui en plus sont combinables entre eux.

Les mesures de l'invention sont intéressantes en ce qu'elles permettent de faciliter le maintien de la carte de circuits imprimés. Elles permettent de réduire le poids du rail tout en garantissant une meilleure rigidité de ce dernier. Elles offrent, en autre, un rail avec une structure monobloc permettant d'alléger l'arme pour un même niveau de résistance. Avec les mesures de l'invention, les contacts électriques sur le circuit imprimé sont encore facilement accessibles pour le ou les accessoires sans qu'ils soient exposés à un risque d'endommagement.

### Description brèves des figures

D'autres caractéristiques et avantages de la présente invention seront mieux compris à l'aide de la description et des dessins.
Figure 1 représente une vue schématique en perspective du rail de l'invention.
Figures 2a et 2b montrent une section transversale du rail selon la largeur du rail au niveau d'un creux et d'un sommet d'un cran, respectivement.
Figure 3 représente une section dans un plan médian du rail selon l'invention.
Figures 4a, 4b et 4c montrent une vue de dessous, une vue de dessus et une section médiane du rail dans son ensemble.

### Description des modes de réalisations

La figure 1 représente une vue en perspective d'un rail 2 de montage selon l'invention. Le rail 2 de montage a pour vocation d'assurer un support pour le branchement d'un ou plusieurs accessoires qui permettent d'assister le tir comme un laser de pointage. Certains accessoires nécessitent une alimentation en courant et/ou une liaison pour échanger des données. A cette fin, il est prévu de loger une carte 4 de circuits imprimés qui comprend une série de points de contacts électriques 6. La carte 4 de circuits imprimés est retenue dans un logement 8 en forme de fourreau ménagé dans le rail 2. Le rail 2 de montage présente des crans (ou dents) 10 distribués à intervalle régulier sur une face plane supérieure 12 du rail 2 selon une direction longitudinale. La face plane supérieure 12 comprend des surfaces planes définissant des creux entre les crans 10. Les crans 10 servent de moyen d'ancrage pour le ou les accessoires. Les crans 10 s'étendent transversalement de part et d'autre d'un plan médian du rail 2. La carte 4 de circuits imprimés est retenue dans le logement 8. Le logement 8 en forme un fourreau est ménagé en partie dans les pieds des crans 10. Les sommets 14 des crans 10 servent d'écran contre tout choc potentiel. Les sommets 14 peuvent chacun présenter une surface plane et parallèle à la face plane supérieure 12 du rail 2. Le rail 2 de montage peut être monté sur une face plane supérieure, inférieure ou latérale d'une arme à feu (pas représenté), l'arme à feu étant une mitraillette par exemple.

Comme illustré en figures 2a et 2b, le sommet de chaque cran 10 s'étend transversalement de part et d'autre d'un plan médian du rail 2, au-dessus dudit logement 8. Le plan médian du rail 2 s'étend longitudinalement et est perpendiculaire à la face supérieure plane 12. Les figures 2a et 2b montrent une section transversale du rail 2 selon la largeur du rail au niveau du creux et d'un sommet 14 d'un cran 10. Comme illustré en figures 2a et 2b, un évidement 20 est formé dans le pied du cran 10. L'évidement présente un plafond 22 disposé en dessous du sommet 14 du cran 10 correspondant. En outre, l'évidement 20 peut présenter une section rectangulaire dans un plan parallèle à la face supérieure 12 et/ou à une face inférieure 18 du rail 2. La largeur du logement peut être inférieure à 80% ou 60% de la largeur du rail 2. Le plafond 22 de chaque évidement 20 peut être disposé à une hauteur comprise entre 10% et 60% de la hauteur du cran 10 correspondant, par rapport à la ligne 24 de pied du cran 10 correspondant.

La figure 3 montre que le logement 8 est défini en partie par deux évidements 20 ménagés entre deux flancs opposés 16 des crans 10 correspondants. Dans la figure 3, chaque évidement 20 s'étend dans la direction longitudinale entre les deux flancs du cran 10 correspondant. Egalement, chaque évidement 20 s'étend verticalement de la face inférieure 18 du rail 2 au le plafond 22 du cran 10 correspondant. La longueur de chaque évidement 20 est supérieure à l'épaisseur du cran 10 correspondant au niveau et en dessous de sa ligne 24 de pied. La ligne 24 de pied est définie par l'intersection entre les flancs 16 du cran 10 en question et la face plane supérieure 12. Le logement 8 est en outre défini par des zones de la face plane supérieure 12. Ces zones correspondent aux surfaces planes définissant les creux entre les crans. Ces zones sont adjacentes aux crans 10 correspondants. Chaque zone de la face plane supérieure sert aussi au maintien de la carte 4 de circuits imprimés. Chaque cran 10 peut présenter une forme rectangulaire dans le plan médian du rail 2. De préférence, le centre de chaque évidement 20 coïncide avec le centre de chaque cran 10 correspondant selon un axe perpendiculaire à la face supérieure 12. La longueur de l'évidement 20 peut être comprise entre 100% et 120% de l'épaisseur du cran 10 correspondant au niveau de son pied ou en dessous dans le corps du rail 2.

La figure 4 illustre une vue de dessous, de dessus et une section médiane de l'intégralité du rail 2 de montage selon l'invention. Le rail 2 peut comprendre des orifices 30 de fixation formés d'une part aux extrémités du rail 2 de l'autre dans une région intermédiaire du rail 2. Les zones entourant les orifices 30, présentent chacune des crans supplémentaires pouvant aussi servir de moyens de fixations pour un ou des accessoires. Ces crans sont évidés dans leur partie centrale pour former des passages pour les vis de fixation correspondants.

La présente divulgation concerne aussi un procédé de fabrication qui n'est pas illustré. Le procédé peut comprendre une étape de fourniture d'un rail 2 présentant des crans 10 formés sur une face supérieure 12 et espacés régulièrement et une étape d'usinage de la face inférieure 18. Au cours de l'étape d'usinage, une série d'évidements 20 peuvent être effectués par une même tête de fraiseuse d'une machineoutil ou par plusieurs têtes opérant en parallèle. Chaque évidement 20 de matière s'étend verticalement de la face inférieure 18 au plafond 22 ménagé dans le cran 10 correspondant, le plafond 22 étant positionné au-dessus de la face supérieure 12, l'évidement 20 présentant une longueur supérieure à l'épaisseur du cran 10 correspondant au niveau de sa ligne 24 de pied. Avantageusement, chaque évidement 20 est centré sur le cran 10 associé selon un axe perpendiculaire à la face supérieure 12. L'usinage peut s'effectuer du haut vers le bas avec le rail 26 monté sur son établi à l'envers ou du bas vers le haut avec le rail 26 monté sur son établi à l'endroit. Au cours de l'usinage, le rail peut être en mouvement ou fixe. Egalement, l'étape d'usinage de la face inférieure 18 peut être effectuée avant celle prévue pour la face supérieure 18.

## Revendications

1. Rail (2) de montage pour une arme à feu, ledit rail (2) comprenant au moins un cran (10) disposé sur une face plane supérieure (12) dudit rail (2), l'au moins un cran (10) servant de moyen fixation pour au moins un accessoire, le rail (2) comprenant un logement (8) s'étendant longitudinalement, ledit logement (8) adapté à recevoir une carte (4) de circuits imprimés permettant une liaison électrique avec l'au moins un accessoire,
**caractérisé en ce que** le logement (8) est en partie défini par au moins un évidement (20), le ou chaque évidement (20) est ménagé entre et débouche sur deux flancs (16) opposés du ou chaque cran (10) correspondant, **en ce qu'** un sommet (14) du ou de chaque cran (10) correspondant s'étend transversalement de part et d'autre d'un plan médian dudit rail (2), au-dessus dudit évidement (8) **et en ce que** le ou chaque évidement (20) présente un plafond (22) disposé en dessous du sommet (14) du ou de chaque cran (10) correspondant.

2. Rail (2) selon la revendication précédente, **caractérisé en ce que** le plafond (22) du ou de chaque évidement (20) est disposé à une hauteur comprise entre 10% et 60% de la hauteur du ou chaque cran (10) correspondant par rapport à une ligne (24) de pied dudit cran (10)

3. Rail (2) selon la revendication précédente, **caractérisé en ce que** le ou chaque évidement (20) présente une longueur supérieure ou égale à l'épaisseur du ou de chaque cran (10) correspondant au niveau ou en dessous de la ligne (24) de pied dudit cran (10).

4. Rail (2) selon la revendication précédente, **caractérisé en ce que** la longueur du ou de chaque évidement (20) est comprise entre 100% et 120% de l'épaisseur du cran (10) correspondant.

5. Rail (2) selon l'une des revendications précédentes, **caractérisé en ce que** le ou chaque évidement (20) s'étend d'une face inférieure (18) dudit rail au plafond (22) du ou de chaque cran (10) correspondant.

6. Rail (2) selon la revendication précédente, **caractérisé en ce que** le ou chaque évidement (20) présente une section rectangulaire dans un plan parallèle à la face plane supérieure (12) et/ou à la face inférieure (18) dudit rail (2).

7. Rail (2) selon la revendication 5 ou 6, **caractérisé en ce que** le ou chaque évidement (20) s'étend selon un axe perpendiculaire à la face plane supérieure (12) et/ou à la face inférieure (18) dudit rail (2).

8. Rail (2) selon la revendication 7, **caractérisé en ce que** le centre du ou de chaque évidement (20) coïncide avec le centre du ou de chaque cran (10) correspondant, selon l'axe perpendiculaire à la face plane supérieure (12) et/ou à la face inférieure (18) dudit rail (2).

9. Rail (2) selon l'une des revendications précédentes, **caractérisé en ce que** le logement (8) présente une section rectangulaire.

10. Rail (2) selon l'une des revendications précédentes, **caractérisé en ce que** la largeur du logement (8) est inférieure à 80% ou 60% de la largeur dudit rail (2).

11. Rail (2) selon l'une des revendications précédentes, **caractérisé en ce que** l'au moins un cran (10) comprend une série de crans (10) distribués à intervalle régulier sur la face plane supérieure (12) dudit rail (2) selon la direction longitudinale.

12. Rail (2) selon l'une des revendications précédentes, **caractérisé en ce que** le rail (2) comprend au moins un orifice (30) de fixation formé à une extrémité ou dans une région intermédiaire dudit rail (2).

13. Rail (2) selon la revendication précédente, **caractérisé en ce que** l'au moins un orifice (30) de fixation est ménagé au niveau d'un cran supplémentaire, ledit cran (10) étant évidé dans sa partie centrale.

14. Arme à feu comprenant un rail (2) de montage et une carte (4) de circuits imprimés insérée dans le logement (8) dudit rail (2), **caractérisé en ce que** ledit rail (2) est un rail (2) de montage selon l'une des revendications 1 à 13.

## Patentansprüche

1. Montageschiene (2) für eine Feuerwaffe, wobei die besagte Schiene (2) mindestens eine Raste (10) umfasst, die auf einer oberen ebenen Fläche (12) der besagten Schiene (2) angeordnet ist, wobei die mindestens eine Raste (10) als Befestigungsmittel für mindestens ein Zubehör dient, wobei die Schiene (2) eine Aufnahme (8) umfasst, die sich längs erstreckt, wobei die besagte Aufnahme (8) zum Empfang einer gedruckten Leiterkarte (4), die eine elektrische Verbindung mit dem mindestens einen Zubehör, geeignet ist,
**dadurch gekennzeichnet, dass** die Aufnahme (8) zum Teil von mindestens einer Ausnehmung (20) definiert ist, wobei die oder jede Ausnehmung (20) zwischen zwei gegenüberliegenden Flanken (16) der oder jeder entsprechenden Raste (10) eingerichtet ist und auf diesen ausmündet, dass sich eine Spitze (14) der oder jeder entsprechenden Raste (10) quer zu beiden Seiten einer Mittelebene der besagten Schiene (2) oberhalb der besagten Ausnehmung (8) erstreckt und dass die oder jede Ausnehmung (20) eine Decke (22) aufweist, die unterhalb der Spitze (14) der oder jeder entsprechenden Raste (10) angeordnet ist.

2. Schiene (2) nach vorangehendem Anspruch, **dadurch gekennzeichnet, dass** die Decke (22) der oder jeder Ausnehmung (20) in einer Höhe angeordnet ist, die zwischen 10 % und 60 % der Höhe der oder jeder entsprechenden Raste (10) im Verhältnis zu einer Fußlinie (24) der besagten Raste (10) liegt.

3. Schiene (2) nach vorangehendem Anspruch, **dadurch gekennzeichnet, dass** die oder jede Ausnehmung (20) eine Länge aufweist, die größer oder gleich der Dicke der oder jeder entsprechenden Raste (10) im Bereich oder unterhalb der Fußlinie (24) der Raste (10) ist.

4. Schiene (2) nach vorangehendem Anspruch, **dadurch gekennzeichnet, dass** die Länge der oder jeder Ausnehmung (20) zwischen 100 % und 120 % der Dicke der entsprechenden Raste (10) liegt.

5. Schiene (2) nach irgendeinem der vorangehenden Ansprüche, **dadurch gekennzeichnet, dass** sich die oder jede Ausnehmung (20) von einer unteren Fläche (18) der besagten Schiene zur Decke (22) der oder jeder entsprechenden Raste (10) erstreckt.

6. Schiene (2) nach vorangehendem Anspruch, **dadurch gekennzeichnet, dass** die oder jede Ausnehmung (20) einen rechteckigen Querschnitt in einer Ebene parallel zu der oberen ebenen Fläche (12) und/oder zu der unteren Fläche (18) der besagten Schiene (2) aufweist.

7. Schiene (2) nach Anspruch 5 oder 6, **dadurch gekennzeichnet, dass** sich die oder jede Ausnehmung (20) gemäß einer Achse senkrecht zu der oberen ebenen Fläche (12) und/oder zu der unteren Fläche (18) der besagten Schiene (2) erstreckt.

8. Schiene (2) nach Anspruch 7, **dadurch gekennzeichnet, dass** das Zentrum der oder jeder Ausnehmung (20) mit dem Zentrum der oder jeder entsprechenden Raste (10) gemäß einer Achse senkrecht zu der oberen ebenen Fläche (12) und/oder zu der unteren Fläche (18) der besagten Schiene (2) zusammenfällt.

9. Schiene (2) nach irgendeinem der vorangehenden Ansprüche, **dadurch gekennzeichnet, dass** die Aufnahme (8) einen rechteckigen Querschnitt aufweist.

10. Schiene (2) nach irgendeinem der vorangehenden Ansprüche, **dadurch gekennzeichnet, dass** die Breite der Aufnahme (8) kleiner als 80 % oder 60 % der Breite der besagten Schiene (2) ist.

11. Schiene (2) nach irgendeinem der vorangehenden Ansprüche, **dadurch gekennzeichnet, dass** die mindestens eine Raste (10) eine Reihe von Rasten (10) umfasst, die in regelmäßigem Intervall auf der oberen ebenen Fläche (12) der besagten Schiene (2) in der Längsrichtung verteilt sind.

12. Schiene (2) nach irgendeinem der vorangehenden Ansprüche, **dadurch gekennzeichnet, dass** die Schiene (2) mindestens eine Befestigungsöffnung (30), die an einem Ende oder in einer intermediären Region der besagten Schiene (2) gebildet ist.

13. Schiene (2) nach vorangehendem Anspruch, **dadurch gekennzeichnet, dass** die mindestens eine Befestigungsöffnung (30) im Bereich einer zusätzlichen Raste eingerichtet ist, wobei die besagten Raste (10) in ihrem zentralen Teil ausgehöhlt ist.

14. Feuerwaffe, umfassend eine Montageschiene (2) und eine gedruckte Leiterkarte (4), die in die Aufnahme (8) der besagten Schiene (2) eingesetzt ist, **dadurch gekennzeichnet, dass** die besagte Schiene (2) eine Montageschiene (2) nach irgendeinem der Ansprüche 1 bis 13 ist.

## Claims

1. Mounting rail (2) for a firearm, wherein said rail (2) comprises at least one catch (10) arranged on a flat upper surface (12) of said rail (2), the at least one catch (10) serving as a means of attachment for at least one accessory, the rail (2) comprising a housing (8) that extends longitudinally, said housing (8) adapted for receiving a printed circuit board (4) allowing an electrical connection with the at least one accessory,
**characterized in that** the housing (8) is partially defined by at least one recess (20), the or each recess (20) is arranged between and opens onto two opposite flanks (16) of the or each corresponding catch (10), **in that** a top (14) of the or each corresponding catch (10) extends transversely on either side of a median plane of said rail (2), above said recess (8), **and in that** the or each recess (20) has a ceiling (22) arranged beneath the top (14) of the or each corresponding catch (10).

2. Rail (2) according to the preceding claim, **characterized in that** the ceiling (22) of the or each recess (20) is arranged at a height of between 10% and 60% of the height of the or each corresponding catch (10) relative to a line (24) at a base of said catch (10).

3. Rail (2) according to the preceding claim, **characterized in that** the or each recess (20) has a length greater than or equal to the thickness of the or each corresponding catch (10) at or below the line (24) at the base of said catch (10).

4. Rail (2) according to the preceding claim, **characterized in that** the length of the or each recess (20) is between 100% and 120% of the thickness of the corresponding catch (10).

5. Rail (2) according to one of the preceding claims, **characterized in that** the or each recess (20) extends from a lower surface (18) of said rail to the ceiling (22) of the or each corresponding catch (10).

6. Rail (2) of the preceding claim, **characterized in that** the or each recess (20) has a rectangular cross-section on a plane parallel to the flat upper surface (12) and/or the lower surface (18) of said rail (2).

7. Rail (2) according to claim 5 or 6, **characterized in that** the or each recess (20) extends along an axis perpendicular to the flat upper surface (12) and/or the lower surface (18) of said rail (2).

8. Rail (2) according to claim 7, **characterized in that** the center of the or each recess (20) coincides with the center of the or each corresponding catch (10), along the axis perpendicular to the flat upper surface (12) and/or the lower surface (18) of said rail (2).

9. Rail (2) according to one of the preceding claims, **characterized in that** the housing (8) has a rectangular cross-section.

10. Rail (2) according to one of the preceding claims, **characterized in that** the width of the housing (8) is less than 80% or 60% of the width of said rail (2).

11. Rail (2) according to one of the preceding claims, **characterized in that** the at least one catch (10) comprises a series of catches (10) distributed at a regular interval on the flat upper surface (12) of said rail (2) in the longitudinal direction.

12. Rail (2) according to one of the preceding claims, **characterized in that** the rail (2) comprises at least one attachment hole (30) formed at one end of or in an intermediate area of said rail (2).

13. Rail (2) according to the preceding claim, **characterized in that** the at least one attachment hole (30) is arranged at an additional catch, said catch (10) being hollow in its center.

14. Firearm comprising a mounting rail (2) and a printed circuit board (4) inserted in the housing (8) of said rail (2), **characterized in that** said rail (2) is a mounting rail (2) according to one of claims 1 to 13.
